# EUROPÄISCHE PATENTSCHRIFT

(11) **EP 0 249 182 B1**
(45) Veröffentlichungstag und Bekanntmachung des Hinweises auf die Patenterteilung: **20.03.1991**
(21) Anmeldenummer: 87108262.4
(22) Anmeldetag: 07.06.1987
(51) Int. Cl.: E06B 3/62

(54) **Strangförmiges Dichtungsprofil**
Extruded sealing profile
Joint d'étanchéité profilé de type extrudé

(30) Priorität: 11.06.1986 DE 3619583
(43) Veröffentlichungstag der Anmeldung: 16.12.1987
(73) Patentinhaber: METZELER GIMETALL AG, D-80992 München (DE)
(72) Erfinder: Braner, Rainer, D-6127 Breuberg (DE); Neumann, Erich, D-6123 Bad König (DE)
(74) Vertreter: Michelis, Theodor

(56) Entgegenhaltungen:
- DE-A- 3 048 744
- DE-U- 1 924 093
- DE-U- 7 603 192
- DE-U- 8 120 340
- US-A- 3 474 586

## Beschreibung

Die Erfindung bezieht sich auf ein strangartiges Dichtungsprofil für in Holzrahmen gefaßte Fensterscheiben mit einem Mittelsteg und wenigsens zwei auf einer Seite des Mittelsteges angeordneten Dichtlippen, von denen eine am oberen Ende des Mittelsteges liegt und eine Dichtfläche aufweist, die mit der Achse des Mittelsteges einen stumpfen Winkel einschließt, sowie mit einem auf der anderen Seite des Mittelsteges und zwischen dessen beiden Enden angeordneten Verankerungsfuß und einer am oberen Ende des Mittelsteges angeordneten Abstützschulter, die zwischen sich und dem Mittelsteg eine Hohlkehle zur Aufnahme eines Stranges aus dauerplastischer Dichtmasse einschließt.

Ein derartiges Dichtungsprofil für in Holzrahmen gefaßte Fensterscheiben ist aus der DE-A-30 48 744 bekannt. Dieses Dichtungsprofil weist ebenfalls eine dauerplastische Dichtmasse auf, die im Bereich der Hohlkehle zwischen Mittelsteg und Abstützschulter liegt. Dieser Strang aus dauerplastischer Dichtmasse ist leicht in die Hohlkehle einzulegen und wird gegen die Längskante des Holzrahmens gepreßt, so daß eine gute Dauerdichtwirkung erreicht wird.

Da der Strang aus dauerplastischer Dichtmasse jedoch in der genannten Hohlkehle lediglich eingelegt ist, besteht die Gefahr, daß bei unsachgemäßer Montage dieser dauerplastische Strang entweder ganz oder, wenn seine Länge nicht ausreicht, in bestimmten Bereichen des Rahmenumfangs weggelassen wird oder sich beim Eindrücken des Dichtungsprofils aus seiner Optimallage verschiebt, was alles zu Dichtungsfehlern und zum Eindringen von Wasser und Wasserdampf führen würde.

Demgegenüber besteht die der Erfindung zugrundeliegende Aufgabe darin, ein verbessertes strangartiges Dichtungsprofil für in Holzrahmen gefaßte Fensterscheiben zu erhalten, das eine verbesserte Abdichtung gewährleistet und die Möglichkeit unsachgemäßer Montage und damit verbundener Dichtungsfehler vermindert.

Zur Lösung dieser Aufgabe ist erfindungsgemäß vorgesehen, daß die Hohlkehle als den Strang der Dichtmasse teilweise umschließende Ausnehmung derart ausgebildet ist, daß der Strangumfang von der Abstützschulter und dem Mittelsteg zu mehr als 50% umfaßt ist und daß der Verankerungsfuß ein zum unteren Ende des Mittelsteges gebogener Haken ist.

Diese erfindungsgemäße Ausbildung des Dichtungsprofils ermöglicht es, den Dichtmassenstrang bereits beim Hersteller des Profils in die Ausnehmung einzudrücken und dabei zu kontrollieren, daß der dauerplastische Dichtmassenstrang sich über die gesamte Länge des Dichtungsprofils erstreckt, so daß bei der Montage keine Gefahr besteht, daß aus Unachtsamkeit vergessen wird, den Dichtmassenstrang in die Hohlkehle einzulegen, oder der Dichtmassenstrang kürzer als das strangartige Dichtungsprofil selbst geschnitten wird, so daß bestimmte Bereiche des Fensterumfanges an dieser Stelle unabgedichtet bleiben.

Die erfindungsgemäße Ausbildung gewährleistet auch, daß bei der Montage sich der Dichtmassenstrang nicht aus seiner Optimallage heraus verschieben kann, da er von Abstützschulter und Mittelsteg fest in der Ausnehmung gehalten wird. So gewährleistet das Dichtleistungsprofil nach der Erfindung eine optimale Dichtwirkung bei gleichzeitiger Montagesicherheit und Montageleichtigkeit, die auch durch die hakenförmige Ausbildung des Verankerungsfußes gegeben ist, womit eine schnelle lagegenaue und sichere Montage des Profils sichergestellt wird. Dies wird auch dadurch erreicht, daß sich bei der Montage der Haken leicht zusammenpressen läßt. Durch das Bestreben, sich in die unzusammengepreßte Form zurückzubiegen, preßt sich der Haken fest gegen die Seiten der Fensternut und bildet so eine zweite ausgezeichnete Dichtung, ohne daß hierzu eine zusätzliche Dichtschnur wie beim Stande der Technik benötigt würde.

Um einerseits ein Herausrutschen des Dichtmassenstranges aus der Ausnehmung absolut sicher zu vermeiden und andererseits eine gute Dichtwirkung an der Brüstungskante zu bekommen, ist es zweckmäßig, wenn die Ausnehmung den Strangumfang zu 60 bis 80%, vorzugsweise zu etwa 75% umfaßt.

Die Form und Abmessung des Querschnitts der Ausnehmung wird zweckmäßigerweise der Form und Abmessung des Querschnittes des Dichtmassenstranges angepaßt, so daß der Dichtmassenstrang einen festen Sitz in der Ausnehmung hat. Der Querschnitt von Dichtmassenstrang und Ausnehmung kann unterschiedlich ausgebildet sein, wie mehreckig oder anderweitig rund, wobei der Querschnitt jedoch vorzugsweise kreissegmentförmig ausgebildet sein sollte. Dies erleichtert das Eindrücken des Dichtmassenstranges in die Ausnehmung und verbessert die Dichtwirkung.

Definitionsgemäß soll die Dichtlippe am oberen Ende des Mittelsteges eine Dichtfläche aufweisen, die mit der Achse des Mittelsteges einen stumpfen Winkel einschließt. Die anderen Dichtlippen auf dieser Seite des Mittelsteges sollen zweckmäßigerweise in Richtung vom oberen Ende weg, also nach unten geneigt ausgebildet sein.

Auch dies erleichtert die Montage und erhöht die Dichtwirkung.

Wie bei derartigen Dichtungsprofilen bekannt, können unterhalb der am oberen Ende des Mittelsteges angeordneten Dichtlippe mehrere weitere Dichtlippen vorgesehen sein. Vorzugsweise ist auf jeden Fall eine weitere Dichtlippe am unteren Ende des Mittelsteges angeordnet. Besonders bevorzugt ist es, wenn unterhalb der am oberen Ende des Mittelsteges angeordneten Dichtlippe zwei weitere Dichtlippen sich befinden, von denen eine diejenige am unteren Ende des Mittelsteges ist

Durch die Zeichnung wird die Erfindung weiter erläutert.

Diese zeigt ein erfindungsgemäßes strangartiges Dichtungsprofil im Qerschnitt.

Dieses Dichtungsprofil besitzt im Querschnitt einen Mittelsteg 1, von welchem nach der einen Seite drei Dichtlippen 2, 4 und 5 ausgehen, während von dem Mittelsteg 1 nach der anderen Seite eine Abstützschulter 3 und ein Verankerungsfuß 6 ausgehen.

Die Dichtlippe 2 befindet sich am oberen Ende des Mittelsteges 1 und ist derart gegen den Mittelsteg geneigt, daß die Dichtfläche 7 der Dichtlippe 2 einen stumpfen Winkel mit der Achse des Mittelsteges 1 einschließt. Im Gegensatz dazu ist die Dichtlippe 5 am unteren Ende des Mittelsteges und die dazwischenliegende Dichtlippe 4 zum unteren Ende des Mittelsteges hin geneigt.

Der Verankerungsfuß 6 ist hakenartig ausgebildet.

Im Bereich der Hohlkehle zwischen dem Mittelsteg 1 und der Abstützschulter 3 ist eine Ausnehmung 9 mit kreissegmentförmigem Querschnitt vorgesehen. In dieser Ausnehmung 9 liegt ein Strang 8 aus dauerplastischer Dichtmasse mit kreisförmigem Querschnitt, wobei der Durchmesser dieses Stranges so ist, daß der Strang fest in der Ausnehmung 9 sitzt.

Der Umfang der Ausnehmung 9 umgreift den Strang 8 zu etwa 75%, so daß der Strang fest in der Ausnehmung sitzt, andererseits aber ein ausreichender Teil der Oberfläche des Stranges freiliegt, um durch Druck gegen die Brüstungskante des Holzfensters eine ausgezeichnete Dichtung zu ergeben.

Die Dichtlippe 4 ist so ausgebildet und angeordnet, daß sie bei entsprechendem Klinkschnitt im Eckbereich kontinuierlich durchlaufen kann und somit nahtlos dichtet.

Die Zusammensetzung der dauerplastischen Dichtmassen und des Dichtungsprofils selbst ist üblich. Das Dichtungsprofil besteht aus Kautschuk oder einem anderen Elastomeren, wobei seine Härte nach Bedarf eingestellt ist.

## Patentansprüche

1. Strangartiges Dichtungsprofil für in Holzrahmen gefaßte Fensterscheiben mit einem Mittelsteg (1) und wenigstens zwei auf einer Seite des Mittelsteges (1) angeordneten Dichtlippen (2, 4, 5), von denen eine (2) am oberen Ende des Mittelsteges (1) liegt und eine Dichtfläche (7) aufweist, die mit der Achse des Mittelsteges (1) einen stumpfen Winkel einschließt, sowie mit einem auf der anderen Seite des Mittelsteges (1) und zwischen dessen beiden Enden angeordneten Verankerungsfuß (6) und einer am oberen Ende des Mittelsteges (1) angeordneten Abstützschulter (3), die zwischen sich und dem Mittelsteg (1) eine Hohlkehle zur Aufnahme eines Stranges (8) aus dauerplastischer Dichtmasse einschließt, dadurch gekennzeichnet, daß die Hohlkehle als den Strang (8) der Dichtmasse teilweise umschließende Ausnehmung (9) derart ausgebildet ist, daß der Strangumfang von der Abstützschulter (3) und dem Mittelsteg (1) zu mehr als 50% umfaßt ist und daß der Verankerungsfuß (6) ein zum unteren Ende des Mittelsteges (1) gebogener Haken ist.

2. Strangartiges Dichtungsprofil nach Anspruch 1, dadurch gekennzeichnet, daß die Ausnehmung (9) den Strangumfang zu 60 bis 80%, vorzugsweise etwa 75%, umfaßt.

3. Strangartiges Dichtungsprofil nach einem der Ansprüche 1 oder 2, dadurch gekennzeichnet, daß die Ausnehmung (9) im Querschnitt des Dichtungsprofils kreissegmentförmig ausgebildet ist.

4. Strangartiges Dichtungsprofil nach einem der Ansprüche 1 bis 3, dadurch gekennzeichnet, daß außer der Dichtlippe (2) am oberen Ende des Mittelsteges (1) die übrigen Dichtlippen (4, 5) auf dieser Seite des Mittelsteges im Querschnitt in Richtung vom oberen Ende des Mittelsteges weg geneigt ausgebildet sind.

5. Strangartiges Dichtungsprofil nach einem der Ansprüche 1 bis 4, dadurch gekennzeichnet, daß unterhalb der am oberen Ende des Mittelsteges (1) angeordneten Dichtlippe (2) sich zwei weitere Dichtlippen (4, 5) befinden, von denen eine (5) am unteren Ende des Mittelsteges (1) angeordnet ist.

## Claims

1. An extruded sealing profile for window panes mounted in wooden frames comprising a central web (1) and at least two sealing lips (2, 4, 5), which are arranged on one side of the central web (1) and one of which (2) lies at the upper end of the central web (1) and comprises a sealing surface (7), which forms an obtuse angle with the axis of the central web (1), and comprising an anchoring foot (6) arranged on the other side of the central web (1) between the two ends thereof and a supporting shoulder (3), which is arranged at the upper end of the central web (1) and between itself and the central web (1) forms a hollow for receiving an extrusion (8) made of permanently plastic sealing material, characterised in that the hollow is designed as a recess (9) partially enclosing the extrusion (8) of sealing material in such a manner that over 50% of the extrusion circumference is enclosed by the supporting shoulder (3) and the central web (1) and the anchoring foot (6) is a hook bent towards the lower end of the central web (1).

2. An extruded sealing profile according to claim 1, characterised in that the recess (9) encloses 60 to 80%, preferably approximately 75%, of the extrusion circumference.

3. An extruded sealing profile according to one of claims 1 or 2, characterised in that the recess (9) is circular segment shaped in the cross section of the sealing profile.

4. An extruded sealing profile according to one of claims 1 to 3, characterised in that apart from the sealing lip (2) at the upper end of the central web (1), the other sealing lips (4, 5) on this side of the central web are inclined away from the upper end of the central web in the cross section.

5. An extruded sealing profile according to one of claims 1 to 4, characterised in that two further sealing lips (4, 5) are arranged beneath the sealing lip (2) arranged at the upper end of the central web (1), one of said further sealing lips (5) being arranged at the lower end of the central web (1).

## Revendications

1. Joint d'étanchéité profilé en forme de cordon pour des vitres de fenêtres enchâssées dans des châssis en bois, comprenant une âme intermédiaire (1) et au moins deux lèvres d'étanchéité (2, 4, 5) qui sont disposées d'un côté de l'âme intermédiaire (1), dont l'une (2) se trouve à l'extrémité supérieure de l'âme intermédiaire (1) et comporte une surface d'étanchéité (7) qui fait un angle obtus avec l'axe de l'âme intermédiaire (1), ainsi qu'un pied d'ancrage (6) disposé de l'autre côté de l'âme intermédiaire (1) et entre ses deux extrémités et un épaulement d'appui (3) disposé à l'extrémité supérieure de l'âme intermédiaire (1) et formant, avec l'âme intermédiaire (1), une moulure creuse de réception d'un cordon (8) en un matériau d'étanchéité à plasticité permanente, caractérisé en ce que la moulure creuse est constituée sous la forme d'un évidement (9) entourant partiellement le cordon (8) en le matériau d'étanchéité de façon à entourer, sur plus de 50%, le pourtour du cordon par l'épaulement d'appui (3) et par l'âme intermédiaire (1), et en ce que le pied d'ancrage (6) est un crochet coudé vers l'extrémité inférieure de l'âme intermédiaire (1).

2. Joint d'étanchéité profilé suivant la revendication 1, caractérisé en ce que l'évidement (9) entoure le pourtour du cordon sur 60 à 80% et, de préférence, sur 75% environ.

3. Joint d'étanchéité profilé suivant l'une des revendications 1 ou 2, caractérisé en ce que l'évidement (9) est constitué, suivant la section transversale du joint d'étanchéité profilé, sous la forme d'un segment de cercle.

4. Joint d'étanchéité profilé suivant l'une des revendications 1 à 3, caractérisé en ce que, à l'exception de la lèvre d'étanchéité (2), à l'extrémité supérieure de l'âme intermédiaire (1), les autres lèvres d'étanchéité (4, 5) de ce côté de l'âme intermédiaire sont, en section transversale, inclinées dans la direction de l'extrémité supérieure de l'âme intermédiaire.

5. Joint d'étanchéité profilé suivant l'une des revendications 1 à 4, caractérisé en ce qu'en-dessous de la lèvre d'étanchéité (2) disposée à l'extrémité supérieure de l'âme intermédiaire (1) se trouvent deux autres lèvres d'étanchéité (4, 5), dont l'une (5) est disposée à l'extrémité inférieure de l'âme intermédiaire (1).
